# EUROPÄISCHE PATENTSCHRIFT

(11) **EP 0 543 154 B1**
(45) Veröffentlichungstag und Bekanntmachung des Hinweises auf die Patenterteilung: **24.09.1997**
(21) Anmeldenummer: 92117796.0
(22) Anmeldetag: 19.10.1992
(51) Int. Cl.: B66B 5/04

(54) **Vorrichtung zum Auslösen von Sicherheitseinrichtungen**
Arrangement to activate a safety device
Arrangement pour activer un dispositif de sécurité

(30) Priorität: 18.11.1991 CH 3361/91
(43) Veröffentlichungstag der Anmeldung: 26.05.1993
(73) Patentinhaber: INVENTIO AG, CH-6052 Hergiswil NW (CH)
(72) Erfinder: Moeri, Peter, CH-6300 Zug (CH)

(56) Entgegenhaltungen:
- EP-A- 0 432 634
- EP-A- 0 440 839
- DE-U- 8 714 860

## Beschreibung

Gegenstand der Erfindung ist eine Vorrichtung zum Auslösen von Sicherheitseinrichtungen bei unkontrollierten Beschleunigungen oder Bewegungen einer Aufzugskabine mit mindestens einer Führungsschiene für die Aufzugskabine, mit einer für Abwärtsfahrten eingerichteten Fangvorrichtung und einer für die Aufwärtsfahrten eingerichteten Kabinenbremse, welche je auf die gleiche Führungsschiene einwirken, und für die ihnen zugeordnete Richtung betätigbar sind.

Eine Vorrichtung zum Auslösen einer Fangvorrichtung für eine Aufzugsanlage ist mit der FR-A-794 510 bekanntgeworden, bei welcher ein an der Kabine angeordnetes Hebelgestänge die Fangvorrichtung auslöst, wenn das Steuerseil des Geschwindigkeitsregulators bricht, wenn ein oder mehrere Kabinenaufhängeseile sich verlängern oder brechen oder wenn die Aufzugskabine in der Abwärtsfahrt eine Übergeschwindigkeit aufweist.

Mit der DE-A-28 26 309 ist eine Vorrichtung zum Auslösen von gleichzeitig zwei voneinander getrennt angeordneten Fangvorrichtungen einer Aufzugeskabine bekanntgeworden, bei welcher eine Auslösewelle an beiden Enden einen Auslösehebel aufweist, der je mit einer der beiden an den Führungsschienen angreifenden Fangvorrichtungen verbunden ist. Die Auslösehebel sind einstellbar mit der Auslösewelle verbunden, so dass im Einsatzfalle eine absolute Eingriffsgleichstellung für beide Fangvorrichtungen erzielt werden kann.

Eine weitere Vorrichtung zum Auslösen einer Fangvorrichtung für eine Aufzugsanlage ist mit der CH-A-369 566 bekanntgeworden, bei welcher ein endloses, mit der Kabine verbundenes Steuerseil einen die Fangvorrichtung der Kabine steuernden Regulator antreibt. Das Steuerseil ist dabei über eine Auslösevorrichtung an der Kabine verankert. Das Merkmal dieser Erfindung liegt darin, dass die Auslösevorrichtung auch bei Bruch des Steuerseils die Fangvorrichtung auslöst und die Aufzugskabine zum Stehen gebracht wird, wodurch schwere Unfälle im voraus verhindert werden können.

Ein Nachteil dieser bekannten Vorrichtungen zum Auslösen von Sicherheitseinrichtungen einer Aufzugsanlage liegt darin, dass jeweils nur Sicherheitseinrichtungen betätigt werden können, welche die Aufzugskabine in der Abwärtsrichtung zum Stehen bringen, wenn diese eine um ein bestimmtes Mass die Normalgeschwindigkeit übersteigende Geschwindigkeit aufweist, wenn ein Regulatorseil bricht oder wenn sich ein oder mehrere Kabinenaufhängeseile verlängern oder brechen.

Mit der EP-A-0 440 839 ist eine Vorrichtung zur Verhinderung unkontrollierter Bewegungen von Aufzügen bekanntgeworden, bei welcher je eine gleiche, in entgegengesetzter Lage eingebaute Bremseinrichtung, sowohl für die Abwärtsfahrt als auch für die Aufwärtsfahrt, über Übertragungselemente durch das Steuerseil eines Geschwindigkeitsbegrenzers ausgelöst werden kann. Beide Bremseinrichtungen wirken auf die gleiche Führungsschiene und werden ausgelöst, wenn der Geschwindigkeitsbegrenzer durch Übergeschwindigkeit in der Abwärtsrichtung oder in der Aufwärtsrichtung anspricht.

Ein Nachteil dieser Vorrichtung liegt darin, dass sie bei Bruch des Steuerseiles wirkungslos wird.

Der Erfindung liegt die Aufgabe zugrunde, eine Vorrichtung zum Auslösen von Sicherheitseinrichtungen einer Aufzugsanlage bei unkontrollierten Beschleunigungen oder Bewegungen der Aufzugskabine vorzuschlagen, welche sowohl in der Abwärtsfahrtrichtung als auch in der Aufwärtsfahrtrichtung der Aufzugskabine, sowie auch bei Bruch des Steuerseiles des Geschwindigkeitsregulators zur Wirkung kommt.

Diese Aufgabe wird durch die im Anspruch 1 gekennzeichnete Erfindung gelöst, bei welcher ein an der Kabine angeordneter Zugstangenkäfig durch untere Zugstangen mit einer Fangvorrichtung und durch obere Zugstangen mit einer Kabinenbremse verbunden ist, wobei der Zugstangenkäfig beim Ansprechen einer mechanischen oder einer elektromechanischen Überwachungseinrichtung durch eine Relativbewegung je nach der Fahrtrichtung über die zugehörigen Zugstangen entweder die Fangvorrichtung oder die Kabinenbremse zum Einsatz bringt.

Die durch die Erfindung erreichten Vorteile sind im wesentlichen darin zu sehen, dass die gleiche Vorrichtung sowohl für eine mechanische als auch für eine elektromagnetische Überwachung und zudem unabhängig von der Fahrtrichtung der Aufzugskabine einsetzbar ist. In den beiliegenden Zeichnungen ist ein Ausführungsbeispiel der Erfindung dargestellt, das im folgenden näher erläutert wird. Es zeigen:
- Fig. 3: einen Aufriss der Vorrichtung, mit einer elektromagnetischen Überwachungseinrichtung, schematisch dargestellt;
- Fig. 4: einen Grundriss der Vorrichtung nach Fig. 3, in der Ausgangsstellung, beim Auslösen einer Sicherheitseinrichtung, schematisch dargestellt;
- Fig. 5: einen Grundriss der Vorrichtung nach Fig. 3, im normalen Betriebszustand, schematisch dargestellt;
- Fig. 8: eine detaillierte Darstellung der Verbindung zwischen dem Zugstangenkäfig und den Zugstangen bei der elektromagnetischen Überwachung gemäss Fig. 3 und
- Fig. 9: den Seitenriss der Darstellung gemäss Fig. 8.

In den Fig. 3, 4 und 5 ist mit **21** eine Aufzugskabine bezeichnet. Im Bereich des Daches der Aufzugskabine **21** ist eine an einer Führungsschiene **24** angreifende Kabinenbremse **22** und im Bereich des Bodens der Aufzugskabine **21** ist eine an der Führungsschiene **24** angreifende Fangvorrichtung **23** angeordnet. Die Kabinenbremse **22** ist mit oberen Zugstangen **25** über eine Zugkräfte übertragende obere Gleitverbindung **28** mit einem Zugstangenkäfig **26** und die Fangvorrichtung **23** mit unteren Zugstangen **27** über eine Zugkräfte übertragende untere Gleitverbindung **29** mit dem Zugstangenkäfig **26** verbunden. Die unteren Zugstangen **27** stehen durch ihre eigene Gewichtskraft auf der Fangvorrichtung **23** auf, während die oberen Zugstangen **25** durch die Kraft je einer Feder **30**, welche sich auf einem an der Aufzugskabine **21** fest angeordneten Stützlager **31** abstützt, in einer Ruhelage gehalten werden. Der Zugstangenkäfig **26** hängt an den oberen Zugstangen **25**, wird aber gleichzeitig durch je einen Bremshebel **32** und **33** einer auf einem Rahmen **34** der Aufzugskabine **21** aufgebauten Mitnehmerbremse **35** beidseitig umgriffen. Die Mitnehmerbremse **35** setzt sich aus den beiden Bremshebeln **32**, **33** mit einem Drehzapfen **36**, mindestens einer Bremsfeder **37** und einem Bremsmagnet **38** zusammen. Beide Bremshebel **32**, **33** weisen eine je auf einer Seiten an der Führungsschiene **24** anliegende Mitnehmerplatte **39**, **40** auf, welche im Einsatzfalle durch die Kraft der Bremsfeder **37** an die Führungsschiene **24** angepresst werden.

Der in den Fig. 8 und 9 dargestellte Zugstangenkäfig **26** ist über die obere Gleitverbindung **28** mit den oberen Zugstangen **25** und über die untere Gleitverbindung **29** mit den unteren Zugstangen **27** verbunden. Die oberen Zugstangen **25** werden durch die Kraft der auf dem Stützlager **31** sich abstützenden Feder **30** in einer Ruhelage gehalten. Der Zugstangenkäfig **26** hängt mit der oberen Gleitverbindung **28** an den oberen Zugstangen **25** und wird durch je einen Bremshebel **32**, **33** der Mitnehmerbremse **35** auf beiden Seiten umgriffen. Die Bremshebel **32, 33** sind um den Drehzapfen **36** schwenkbar gelagert und werden durch die Kraft der Bremsfeder **37** zusammengedrückt oder durch einen Elektromagneten **38** gelüftet. Beim Zusammendrücken der Bremshebel **32**, **33** durch die Bremsfeder **37** werden die Mitnehmerplatten **39**, **40** an die Führungsschiene **24** gepresst. Die unteren Zugstangen **27** sind über die untere Gleitverbindung **29** mit dem Zugstangenkäfig **26** verbunden und stehen durch ihre eigene Gewichtskraft, in einer Ausgangslage, auf der Fangvorrichtung **23** auf.

In den Fig. 3, 4, 5, 8 und 9 ist eine Vorrichtung zum Auslösen einer Sicherheitseinrichtung dargestellt, welche mit Hilfe einer elektromagnetischen Überwachungseinrichtung arbeitet. In der Ausgangsstellung des Aufzuges ist der Anker des stromlosen Bremsmagnetes **28** eingefahren. Die vorgespannte Bremsfeder **37** bewirkt über die Bremshebel **33**, **34**, den Zugstangenkäfig **26** und die Mitnehmerplatten **39**, **40** eine Anpresskraft auf die Führungsschiene **24**. Bei der Inbetriebnahme des Aufzuges wird der Bremsmagnet **28** mit Strom gespeist. Der Anker des Bremsmagnetes **28** fährt aus und spannt über die Bremshebel **33**, **34** die Bremsfeder **37** weiter vor. Die Mitnehmerplatten **39**, **40** heben sich von der Führungsschiene **24** ab, die Aufzugskabine hat freie Fahrt. Bei Stromausfall wird das Abfallen des Bremsmagnetes **38** bis zum Stillstand der Aufzugskabine verzögert.

Bei unkontrollierter Fahrt der Aufzugskabine **1** wird der Strom zum Bremsmagnet **28** der Mitnehmerbremse **35** unterbrochen. Die vorgespannte Bremsfeder **37** presst den Zugstangenkäfig **26** über die Mitnehmerplatten **39**, **40** an die Führungsschiene **24**. Je nach der Fahrtrichtung der Aufzugskabine **1** führt der Zugstangenkäfig **26**, durch die an der Führungsschiene **24** festgeklemmten Mitnehmerplatten **39**, **40**, eine nach oben gerichtete beziehungsweise nach unten gerichtete Relativbewegung aus. Die weiteren Bewegungsabläufe zum Auslösen der Fangvorrichtung **23** oder der Kabinenbremse **22** erfolgen über die Zugstangen **25**, **27** in analoger Weise wie bei einer bekannten, nicht dargestellten mechanischen Auslösung über Begrenzer Steuerseil und Hebelwerk.

Bei der mechanischen wie auch bei der elektromagnetischen Überwachungseinrichtung, müssen, nach dem Auslösen einer der oben beschriebenen Sicherheitseinrichtungen, eingelegte Bremskeile, welche sich zwischen der Führungsschiene und dem Fang- beziehungsweise Bremsgehäuse verklemmt haben, wieder gelöst werden. Zu diesem Zweck muss die Aufzugskabine in die jeweilige Gegenrichtung der Abbremsung gehoben beziehungsweise gesenkt werden, was aus dem Standort der Antriebsmaschine erfolgen kann.

## Patentansprüche

1. Vorrichtung zum Auslösen von Sicherheitseinrichtungen einer Aufzugsanlage bei unkontrollierten Beschleunigungen oder Bewegungen einer Aufzugskabine (21) mit einem über Seile angehängten Gegengewicht, mindestens einer Führungsschiene (24) für die Aufzugskabine (21), einem auf ein mit der Aufzugskabine (21) mitlaufendes Steuerseil (13) einwirkenden Geschwindigkeitsregulator und mit einer für Abwärtsfahrten eingerichteten Fangvorrichtung (23) und einer für die Aufwärtsfahrten eingerichteten Kabinenbremse (22), welche je auf die gleiche Führungsschiene (24) einwirken, wobei die Fangvorrichtung (23) und die Kabinenbremse (22) über ein zwischengeschaltetes Hebelwerk (12) vom Steuerseil (13) für die ihnen zugeordnete Richtung betätigbar sind, und wobei ein mit dem Hebelwerk (12) verbundener Zugstangenkäfig (26) angeordnet ist, an welchem mindestens eine, mit der Fangvorrichtung (23) verbundene untere Zugstange (27) und mindesten eine, mit der Kabinenbremse (22) verbundene obere Zugstange (25) befestigt ist, wobei bei abwärts gerichteter Übergeschwindigkeit, oder bei unkontrollierter Abwärtsfahrt der Aufzugskabine (21) die untere Zugstange (27) durch eine nach oben gerichtete Relativbewegung die von der Kabinenbremse (22) unabhängige Fangvorrichtung (23) und bei aufwärts gerichteter Übergeschwindigkeit oder bei unkontrollierter Aufwärtsfahrt der Aufzugskabine (21) die obere Zugstange (25) durch eine nach unten gerichtete Relativbewegung die Kabinenbremse (22) auslöst, **dadurch gekennzeichnet**, dass eine die nach unten gerichtete Relativbewegung bewirkende, über obere Zugstangen (25) die Kabinenbremse (22) auslösende, elektromagnetische Betätigungseinrichtung vorhanden ist.

2. Vorrichtung nach Anspruch 1, **dadurch gekennzeichnet**, dass die elektromagnetische Betätigungseinrichtung als Mitnehmerbremse (35) mit einem Elektromagnet (38), mit mindestens einer Bremsfeder (37), mit Bremshebeln (32,33) und mit an der Führungsschiene (24) anlegbaren Mitnehmerplatten (39,40) ausgebildet ist.

3. Vorrichtung nach Anspruch 2, **dadurch gekennzeichnet**, dass die elektromagnetisch gelüftete Mitnehmerbremse (35) eine bei Stromausfall bis zum Stillstand der Aufzugskabine (21) wirksame Abfallverzöqerung aufweist.

4. Vorrichtung nach Anspruch 1, **dadurch gekennzeichnet**, dass die oberen Zugstangen (25) durch die Kraft je einer auf einem festen Stützlager (31) abgestützten Feder (30) in einer Ruhelage gehalten werden.

## Claims

1. Device for the triggering of safety equipments of a lift installation in the case of uncontrolled accelerations or movements of a lift cage (21), with a counterweight suspended by way of a cable, at least one guide rail (24) for the lift cage (21), a speed regulator acting on a control cable (31) running together with the lift cage (21) and with a safety catch (23) set up for downward travels and a cage brake set up for the upward travels, which each act on the same guide rail (24), wherein the safety catch (23) and the cage brake (22) are actuable by way of an intermediately connected lever mechanism (12) from the control cable (13) for the direction associated therewith, and wherein a pull rod cage (26), which is connected with the lever mechanism (12), at which at least one lower pull rod (27) connected with the safety catch (23) and at least one upper pull rod (25) connected with the cage brake (2; 22) are fastened, is arranged, wherein the lower pull rod (21) in the case of downwardly directed excess speed or in the case of uncontrolled downward travel of the lift cage (21) triggers the safety catch (23), which is independent of the cage brake (22), by an upwardly directed relative movement and the upper pull rod (25) in the case of upwardly directed excess speed or in the case of uncontrolled upward travel of the lift cage (21) triggers the cage brake (22) by a downwardly directed relative movement, characterised thereby that an electromagnetic actuating device, which effects the downwardly directed relative movement and triggers the cage brake (22) by way of upper pull rods (25), is present.

2. Device according to claim 1, characterised thereby that the electromagnetic actuating device is constructed as an entraining brake (35) with an electromagnet (38), with at least one brake spring (37), with brake levers (32, 33) and with entraining plates (39, 40) layable against the guide rail (24).

3. Device according to claim 2, characterised thereby that the electromagnetically released entraining brake (35) has a release lag effective up to standstill of the lift cage (21) in the case of current failure.

4. Device according to claim 1, characterised thereby that the upper pull rods (25) are held in a rest position by the force of a respective spring (30) supported on a fixed support bearing (31).

## Revendications

1. Dispositif pour déclencher des mécanismes de sécurité d'une installation d'ascenseur en cas de déplacements ou d'accélérations incontrôlés d'une cabine d'ascenseur (21), comportant un contre-poids suspendu par l'intermédiaire de câbles, au moins un rail de guidage (24) pour la cabine d'ascenseur (21), un régulateur de vitesse agissant sur un câble de commande (13) qui se déplace avec la cabine d'ascenseur (21), et un mécanisme d'arrêt (23) installé pour les descentes et un frein de cabine (22) installé pour les montées qui agissent sur le même rail de guidage (24), étant précisé que le mécanisme d'arrêt (23) et le frein de cabine (22) sont aptes à être actionnés par le câble (13), par l'intermédiaire d'un système de leviers intercalé (12), dans le sens qui leur est attribué, et qu'il est prévu une cage de barres de traction (26) qui est reliée au système de leviers (12) et à laquelle sont fixées au moins une barre de traction inférieure (27) reliée au mécanisme d'arrêt (23) et au moins une barre de traction supérieure (25) reliée au frein de cabine (22), et étant précisé qu'en cas de vitesse excessive dans le sens descendant ou en cas de descente incontrôlée de la cabine d'ascenseur (21), la barre de traction inférieure (27) déclenche le mécanisme d'arrêt (23), indépendant du frein de cabine (22), grâce à un mouvement relatif dirigé vers le haut, alors qu'en cas de vitesse excessive dans le sens ascendant ou en cas de montée incontrôlée de la cabine d'ascenseur (21), c'est la barre de traction supérieure (25) qui déclenche le frein de cabine (22) grâce à un mouvement relatif dirigé vers le bas, **caractérisé** en ce qu'il est prévu un mécanisme d'actionnement électromagnétique qui provoque le mouvement relatif dirigé vers le bas et qui déclenche le frein de cabine (22) par l'intermédiaire des barres de traction (25).

2. Dispositif selon la revendication 1, **caractérisé** en ce que le mécanisme d'actionnement électromagnétique est conçu comme un frein d'entraînement (35) pourvu d'un électroaimant (38), d'au moins un ressort de frein (37), de leviers de frein (32, 33) et de plaques d'entraînement (39, 40) aptes à être appliquées contre le rail de guidage (24).

3. Dispositif selon la revendication 2, **caractérisé** en ce que le frein d'entraînement (35) débloqué par voie électromagnétique présente un retard de relâchement qui agit en cas de coupure de courant jusqu'à l'immobilisation de la cabine d'ascenseur (21).

4. Dispositif selon la revendication 1, **caractérisé** en ce que les barres de traction supérieures (25) sont maintenues dans une position de repos par la force de ressorts respectifs (30) qui s'appuient sur des paliers d'appui fixes (31).
